# FASCICULE DE BREVET EUROPEEN

(11) **EP 0 121 456 B1**
(45) Date de publication et mention de la délivrance du brevet: **01.10.1986**
(21) Numéro de dépôt: 84400392.1
(22) Date de dépôt: 28.02.1984
(51) Int. Cl.: F04D 29/04

(54) **Pompe immergée à hélice**
Tauchpumpe mit Laufrad
Submersible propeller pump

(30) Priorité: 01.03.1983 FR 8303319
(43) Date de publication de la demande: 10.10.1984
(73) Titulaire: Terrier, André, F-78600 Maisons Laffitte (FR)
(72) Inventeur: Terrier, André, F-78600 Maisons Laffitte (FR)
(74) Mandataire: Faber, Jean-Paul

## Description

La présente invention se rapporte à une pompe immergée à hélice.

On connaît des pompes immergées à hélicé qui comprennent généralement, un corps comportant des paliers de guidage pour un arbre dont une extrémité est entraînée par un moteur, tandis que l'autre extrémité porte l'hélice, le liquide étant aspiré du côté de l'hélice et refoulé latéralement du côté du moteur. Ces pompes ne permettent pas de refouler directement à travers une tuyauterie.

Dans la demande de brevet français n° 8 011 087 du 10 mai 1980, on a proposé une nouvelle pompe qui remédie à cet inconvénient et qui permet d'effectuer une aspiration latérale et de refouler axialement à travers une tuyauterie raccordée à ladite pompe. Toutefois, une telle pompe doit être disposée horizontalement pour des raisons de lubrification et est limitée à certaines puissances compte tenu du porte-à-faux de l'arbre.

En effet, si on veut réaliser une pompe plus importante nécessitant un arbre plus long, on doit, soit augmenter le diamètre de l'arbre ce qui conduit à utiliser des paliers et garnitures très chers, soit prévoir au moins un palier supplémentaire pour supporter celui-ci. Ces solutions sont onéreuses.

La présente invention se propose de remédier à cet inconvénient.

La pompe selon l'invention est du type comprenant un moteur avec un arbre guidé dans deux paliers et sur lequel est calée une hélice, ledit moteur étant logé dans une carcasse comportant une première chambre remplie d'huile et pourvue d'une première bride reliée à une seconde bride correspondante d'un corps de pompe, ledit corps de pompe présentant un carter s'étendant depuis la première bride jusqu'à l'hélice coaxialement à l'arbre et une paroi ajourée reliée à une bague circonscrivant l'hélice et solidaire d'une troisième bride pour être raccordée à un tuyau de refoulement et est caractérisée en ce que l'un des paliers du moteur est décalé longitudinalement pour être disposé dans le corps de pompe et supporté par un support solidaire de la première bride, la première chambre de la carcasse étant en communication avec une deuxième chambre arrangée dans le support et s'ouvrant sur le palier, une turbine étant calée sur l'arbre dans la deuxième chambre et un circuit de retour vers la première chambre étant prévu, de manière à créer une circulation continue de lubrification à travers le palier et une surpression.

Grâce à cette disposition, on assure un graissage continu des paliers et on peut allonger l'arbre sans grever d'une manière importante le prix de revient.

Afin d'éviter toute consommation d'huile, la pompe comprend une garniture d'étanchéité disposée entre le palier et l'hélice et en regard d'une troisième chambre arrangée entre le palier et la garniture d'étanchéité et reliée au circuit de retour, ladite garniture étant montée de manière à être en contact avec le fluide à véhiculer, sur l'arbre étant montée une seconde turbine pour maintenir la garniture sous une certaine pression inférieure à celle de circulation du circuit de lubrification.

Ainsi, on réalise une légère dépression du côté de la garniture adjacente au liquide à véhiculer et avec la première turbine une surpression d'huile de l'autre côté de la garniture.

La seconde turbine permet également de chasser les impuretés et de protéger ainsi la garniture.

Pour certaines applications, on doit prévoir de monter la pompe verticalement et l'air contenu dans celle-ci risquant de s'accumuler au droit des paliers, on risque d'avoir une mauvaise lubrification. Pour remédier à cet inconvénient, la pompe peut comporter un dispositif de dégazage.

Suivant une caractéristique particulière, le dispositif de dégazage comprend un réservoir rempli d'huile et relié par un tuyau d'alimentation à la chambre de la carcasse et une canalisation de retour insérée entre ladite chambre et ledit réservoir.

Suivant encore une autre caractéristique, le dispositif de dégazage comprend des moyens de signalisation du seuil inférieur de remplissage du réservoir.

Le dispositif de dégazage peut comporter des moyens de vidange de l'huile de la pompe.

Enfin, le tuyau d'alimentation du dispositif de dégazage comporte une dérivation, des rôbinets étant montés sur ces conduites, tandis que sur la canalisation de retour sont montés, d'une part un robinet et, d'autre part, une bouteille d'air comprimé.

L'invention va maintenant être décrite avec plus de détails en se référant à un mode de réalisation particulier, donné à titre d'exemple seulement et représenté aux dessins annexés sur lesquels :
Figure 1 est une vue en élévation avec des arrachements d'une pompe selon l'invention,
Figure 2 est une vue en coupe, à plus grande échelle de l'extrémité de la pompe adjacente à l'hélice.
Figure 3 est une vue encore à une échelle agrandie d'un détail d'un palier de la pompe,
Figures 4, 5 et 6 montrent différentes utilisations de la pompe,
Figures 7 et 8 sont des schémas représentant l'installation de lubrification de la pompe, selon l'invention.

La pompe représentée aux différentes figures comprend un moteur électrique 1 logé dans une carcasse étanche et dont l'arbre 3 est guidé- dans un palier (non représenté). Compte tenu que dans cette réalisation la pompe a un débit important, l'arbre 3 doit être relativement long et on doit prévoir que le second palier désigné dans son ensemble par la référence 5 et qui sera décrit en détail dans la suite de la description est décalé par rapport à la carcasse 2.

L'extrémité libre de l'arbre 3 comporte un épaulement 10 prolongé par une partie 11 qui est terminée par un filetage 7. Sur la partie 11 est engagé le moyeu d'une hélice 9 qui est maintenue par un écrou borgne 8 vissé sur le filetage 7.

Le corps de pompe porte la référence 15 et comprend une bride 16 destinée à être reliée à une conduite de refoulement, une bague 17 circonscrivant l'hélice 9, une partie tronconique 18 dont la grande base reçoit l'une des extrémités d'une grille cylindrique 19 dont l'autre extrémité est fixée sur une bride 23.

Le tronc de cône 18 est relié à un carter interne 20 par des goussets 21, ledit carter présentant une partie tronconique 22 dont la grande base est solidaire de la bride 23 et une partie cylindrique 24 qui s'étend jusqu'au moyeu de l'hélice 9.

La bride 23 est fixée à une bride correspondante 25 de la carcasse 2 du moteur 1 par des vis 26.

La carcasse 2 comporte un conduit 27 qui s'ouvre à l'extérieur et qui débouche dans une première chambre 28 qui est fermée par une cloison 30 percée d'une ouverture 31 pour le passage de l'arbre 3. L'ouverture 31 a un diamètre supérieur à celui de l'arbre 3 de manière à ménager un passage 32 en regard duquel est calée sur ledit arbre 3 une petite turbine 33.

La bride 25 est solidaire d'un manchon tronconique 35 dont l'extrémité libre est terminée par un support 36 dans lequel est logé un palier à deux roulements 37 et 38 dont la bague interne supporte l'arbre 3.

Sur l'extrémité libre du support 36, est fixé, par des vis 39 se vissant dans des taraudages correspondants 40, un manchon 41 qui présente une partie 43 engagée dans le support 36 qui constitue une butée pour les roulements 37 et 38. La partie 43 comporte une gorge dans laquelle est inséré un joint 42 coopérant avec la surface latérale interne du support 36.

Le manchon 41 est solidaire d'une bague 45 qui délimite un espace annulaire 46 en communication par des ouvertures 47 avec un conduit 48 conformé dans le support 36 et prolongé par une canalisation 50 débouchant dans la chambre 28.

Sur l'extrémité libre du manchon 41 est fixée par des vis 51 se vissant dans des taraudages 52 correspondants dudit manchon, une bague 54 supportant dans un logement 55 un anneau de butée 56 coopérant avec une garniture 57 calée sur l'arbre 3.

La garniture 57 comprend une bague 58 solidaire de l'arbre 3 avec un épaulement 59 contre lequel bute un ressort hélicoïdal 62 qui coopère avec une bague flottante 60 montée sur l'arbre avec interposition d'un joint torique 61.

Les vis 51 assurent la fixation d'un plateau 65 présentant une ouverture centrale 64 d'un diamètre supérieur à celui de l'arbre 3 tandis que sur ce dernier en avant du plateau est fixée une turbine 66.

Entre la chambre 28 et les paliers 37 et 38 est formée une deuxième chambre 70 tandis qu'entre les paliers 37 et 38 et la bague 54 est formée une troisième chambre 71.

Les trois chambres 28, 70 et 71 sont remplies d'huile lors du fonctionnement de la pompe, la turbine 33 aspire l'huile de la première chambre 28 pour la refouler dans ces chambres 70 et 71, ce retour s'effectuant par l'espace annulaire 46 les trous 47, le conduit 48 et la canalisation 50. Ainsi, une circulation d'huile est assurée dans les paliers et la garniture est soumise à une suppres- sⁱon d'huile. Comme la pompe est immergée, par la turbine 66, la garniture 57 est soumise à une légère dépression d'eau, s'ajoutant à la surpression engendrée par la turbine 33 pour s'opposer à la pénétration d'eau dans le moteur par la centrifugation de cette dernière par la garniture.

Dans le cas où la pompe est inclinée (voir figure 5), à l'arrêt, le peu d'air qui restera obligatoirement dans les différentes chambres sera dès que la pompe est en fonctionnement, renvoyé dans la première chambre 28 de sorte que les paliers ne risqueront pas d'être endommagés du fait d'un mauvais garnissage. Par contre, si la pompe occupe une position plus voisine de la verticale, et notamment une position telle que celle de la figure 5, l'air aura toujours tendance à s'accumuler dans la troisième chambre 71 et le dégazage difficile à obtenir. Pour remédier à cet inconvénient, la pompe pourra être reliée à un dispositif tel que celui représenté à la figure 7.

Ce dispositif comprend un réservoir 78 destinée à contenir de l'huile et qui comporte un indicateur 79 pour signaler que le niveau d'huile a atteint un seuil critique, une canalisation 80 qui débouche à l'extrémité inférieure de la chambre 28 et sur laquelle est montée une dérivation 81 de vidange, des robinets 82 et 83 étant insérés sur lesdites canalisations.

Au conduit 27 est reliée une canalisation 84 qui débouche à la partie supérieure du réservoir 78 avec interposition d'un robinet 85. Sur la canalisation 84 est branchée une conduite 86 reliée à une bouteille d'air comprimé, un robinet d'arrêt 89 étant prévu.

Pour obtenir un dégazage efficace de la pompe, il suffit lors du fonctionnement de celle-ci de laisser les robinets 85 et 82 ouverts l'air étant chassé à travers le passage annulaire 46, les trous 47, le conduit 48, la canalisation 50, la conduite 27, la canalisation 84. En même temps, il se forme une circulation d'huile par la canalisation 80, l'huile retournant au réservoir 78 par le susdit circuit. On est àinsi assuré du bon graissage et on peut vérifier le niveau et compléter éventuellement celui-ci. Une telle installation peut être à une certaine distance de la pompe et elle peut permettre d'effectuer de temps à autre sans aucun démontage une vidange de l'huile pour son remplacement. Pour effectuer cette opération il suffit de fermer les robinets 82 et 85, tandis que les robinets 83 et 89 sont ouverts. L'air comprimé envoyé par le conduite 86 passe dans la conduite 84 et chasse l'huile contenue dans les chambres 28, 70 et 71 à travers la canalisation 80 la dérivation 81, l'huile usée étant recueillie dans un réservoir, récipient ou autre tel que celui désigné par la référence 90 à la figure 7.

Dans la position d'utilisation inclinée de la pompe, telle que celle de la figure 5, on peut également prévoir un dispositif tel que celui de la . figure 7. A la figure 8, on a schématisé cette possibilité.

## Revendications

1. Pompe immergée à hélice, du type comprenant un moteur avec un arbre guidé sur deux paliers et sur lequel est calée une hélice, ledit moteur étant logé dans une carcasse comportant une première chambre (28) remplie d'huile et pourvue d'une première bride (25) reliée à une seconde bride (23) correspondante d'un corps de pompe (15), ledit corps de pompe (15) présentant un carter (20) s'étendant depuis la première bride jusqu'à hélice coaxialement à l'arbre (3) et une paroi ajourée reliée à une bague (17) circonscrivant l'hélice et solidaire d'une troisième bride (16) pour être raccordée à un tuyau de refoulement, caractérisée en ce que l'un des paliers (5) du moteur (1) est décalé longitudalement pour être disposé dans le corps de pompe et est supporté par un support (35) solidaire de la première bride (25), la première chambre (28) de la carcasse (2) étant en communication avec une deuxième chambre (70) arrangée dans le support (35) et s'ouvrant sur le palier (5), une turbine étant calée sur l'arbre dans la deuxième chambre (70) et un circuit de retour (46, 47, 48, 50) vers la première chambre (28) étant prévu de manière à créer une circulation continue de lubrification à travers le palier et une surpression.

2. Pompe immergée à hélice, selon la revendication 1, caractérisée en ce qu'elle comprend une garniture d'étanchéité disposée entre le palier (5) et l'hélice (9) et en regard d'une troisième chambre (71) arrangée entre le palier (5) et la garniture d'étanchéité et reliée au circuit de retour (46, 47, 48, 50), ladite garniture étant montée de manière à être en contact avec le fluide à véhiculer, sur l'arbre (3) étant montée une seconde turbine (66).

3. Pompe immergée à hélice, selon la revendication 1, caractérisée en ce qu'elle comporte un dispositif de dégazage.

4. Pompe immergée à hélice, selon la revendication 3, caractérisée en ce que le dispositif de dégazage comprend un réservoir (78) rempli d'huile et relié par un tuyau (80) d'alimentation à la chambre (28) de la carcasse (2) et une canalisation de retour (84) insérée entre ladite chambre (28) et ledit réservoir (78).

5. Pompe immergée à hélice, selon la revendication 3, caractérisée en ce que le dispositif de dégazage comprend des moyens (79) de signalisation du seuil inférieur de remplissage du réservoir.

6. Pompe immergée à hélice, selon la revendication 3, caractérisée en ce que le dispositif de dégazage comporte des moyens de vidange de l'huile du moteur de la pompe.

7. Pompe immergée à hélice, selon les revendications 3 et 6, caractérisée en ce que le tuyau d'alimentation (80) du dispositif de dégazage comporte une dérivation (81), des robinets (82, 83) étant montés sur ces conduitès, tandis que sur la canalisation de retour sont montés, d'une part, un robinet (85) et, d'autre part, une bouteille (87) d'air comprimé.

## Claims

1. A submerged propeller pump of the type comprising a motor having a shaft which is guided in two bearings and onto which is keyed a propeller, the said motor being housed in a body including a first chamber .(28) filled with oil and provided with a first flange (25) connected to a corresponding second flange (23) on a pump body (15), the said pump body (15) exhibiting a casing (20) extending from the first flange up to the propeller coaxially with the shaft (3) and a perforated wall connected to a ring (17) circumscribing the propeller and integral with a third flange (16) in order to be connected to a delivery pipe, characterized in that one of the bearings (5) of the motor (1) is offset longitudinally in order to be arranged in the pump body and is supported by a support (35) integral with the first flange (25), the first chamber (28) of the body (2) being in communication with a second chamber (70) arranged in the support (35) and opening onto the bearing (5), a turbine being keyed onto the shaft in the second chamber (70) and a return circuit (46, 47, 48, 50) towards the first chamber (28) being provided so as to create a continuous lubrication circulation through the bearing and an overpressure.

2. A submerged propeller pump as in Claim 1, characterized in that it includes a liquid-tight packing arranged between the bearing (5) and the propeller (9) and facing a third chamber (71) arranged between the bearing (5) and the liquid-tight packing and connected to the return circuit (46, 47,48, 50), the said packing being mounted so as to be in contact with the fluid which is to be conveyed, a second turbine (66) being mounted on the shaft (3).

3. A submerged propeller pump as in Claim 1, characterized in that it includes a gas-extraction device.

4. A submerged propeller pump as in Claim 3, characterized in that the gas-extraction device comprises a reservoir (78) filled with oil and connected by a feedpipe (80) to the chamber (28) of the body (2) and a return pipe (84) inserted between the said chamber (28) and the said reservoir (78).

5. A submerged propeller pump as in Claim 3, characterized in that the gas-extraction device includes means (79) of signalling the lower threshold of fill of the reservoir.

6. A submerged propeller pump as in Claim 3, characterized in that the gas-extraction device includes means of draining the oil from the motor of the pump.

7. A submerged propeller pump as in Claim 3 and 6, characterized in that the feedpipe (80) of the gas-extraction device includes a tapping (81), cocks (82, 83), being mounted on these pipes, whilst on the return pipe are mounted firstly a cock (85) and secondly a bottle (87) of compressed air.

## Patentansprüche

1. Propeller-Tauchpumpe solcher Art, die einen Motor mit einer Welle aufweist, die irr zwei Lagern geführt ist und auf der ein Propeller befestigt ist, wobei der genannte Motor in einem Gehäuse untergebracht ist, das eine erste Kammer (28) aufweist, die mit Öl gefüllt und mit einem ersten Flansch (25) versehen ist, der mit einem zweiten Flansch (23) verbunden ist, an den sich ein Pumpenkörper (15) anschließt, und wobei der genannte Pumpenkörper (15) einen Wellenkasten (20), der sich von dem ersten Flansch bis zum Propeller koaxial zur Welle (3) erstreckt, und eine durchbrochene Wandung besitzt, die mit einem Ring (17) verbunden ist, der den Propeller umgibt und mit einem dritten Flansch (16) für den Anschluß eines Druckrohres fest verbunden ist, dadurch gekennzeichnet, daß das eine der Lager (5) des Motors (1) in Längsrichtung versetzt ist, so daß es innerhalb des Pumpenkörpers gelegen und durch einen Träger (35) gehalten ist, der mit dem ersten Flansch (25) fest verbunden ist, daß die erste Kammer (28) des Gehäuses (2) mit einer zweiten Kammer (70) in Verbindung ist, die in dem Träger (35) angeordnet und zum Lager (5) hin offen ist, daß eine Turbine in der zweiten Kammer (70) auf der Welle befestigt ist und daß ein Rücklauf (46, 47, 48, 50) zur ersten Kammer (28) in der Weise vorgesehen ist, daß ein dauernder Schmierstoffkreislauf durch das Lager und ein Überdruck erzeugt werden.

2. Propeller-Tauchpumpe nach Anspruch 1, dadurch gekennzeichnet, daß sie eine Dichtungseinrichtung aufweist, die zwischen dem Lager (5) und dem Propeller (9) und gegenüber einer drⁱt-ten Kammer (71) angeordnet ist, die sich zwischen dem Lager (5) und der Dichtungseinrichtung befindet und mit dem Rücklauf (46, 47, 48, 50) verbunden ist, daß die genannte Dichtunseinrichtung so angebracht ist, daß sie mit dem zu fördernden Fluid in Berührung ist, und daß auf der Welle (3) eine zweite Turbine (66) befestigt ist.

3. Propeller-Tauchpumpe nach Anspruch 1, dadurch gekennzeichnet, daß sie eine Entlüfungseinrichtung aufweist.

4. Propeller-Tauchpumpe nach Anspruch 3, dadurch gekennzeichnet, daß die Entlüftungseinrichtung einen mit Öl gefüllten Vorratsbehälter (78) der über eine Zuführleitung (80) mit der Kammer (28) des Gehäuses (2) verbunden ist, sowie eine Rücklaufleitung (84) besitzt, die zwischen der genannten Kammer (28) und dem Vorratsbehälter (78) verläuft.

5. Propeller-Tauchpumpe nach Anspruch 3, dadurch gekennzeichnet, daß die Entlüftungseinrichtung Mittel (79) zum Anzeigen eines unteren Grenzwerts der Füllung des Vorratsbehälters besitzt.

6. Propeller-Tauchpumpe nach Anspruch 3, dadurch gekennzeichnet, daß die Entlüftungseinrichtung Mittel zum Ablassen des Motoröls der Pumpe aufweist.

7. Propeller-Tauchpumpe nach den Ansprüchen 3 und 6, dadurch gekennzeichnet, daß die Zuführleitung (80) der Entlüftungseinrichtung einen Abzweig (81) aufweist, daß Absperrventile (82, 83) für die Leitungen vorhanden sind und daß für die Rücklaufleitung sowohl ein Absperrventil (85) als auch eine Druckluftflasche (87) vorhanden sind.
